# EUROPÄISCHE PATENTSCHRIFT

(11) **EP 2 110 058 B1**
(45) Veröffentlichungstag und Bekanntmachung des Hinweises auf die Patenterteilung: **26.01.2011**
(21) Anmeldenummer: 09005444.6
(22) Anmeldetag: 16.04.2009
(51) Int. Cl.: A47G 25/90

(54) **Anziehhilfe zum Anziehen von Arm-Kompressionsstrümpfen**
Aid for putting on arm compression stockings
Aide à l'habillage destinée à habiller des bas de contention pour bras

(30) Priorität: 16.04.2008 DE 102008019308
(43) Veröffentlichungstag der Anmeldung: 21.10.2009
(73) Patentinhaber: Wilkens, Claus-Dieter, 28307 Bremen (DE)
(72) Erfinder: Wilkens, Claus-Dieter, 28307 Bremen (DE)
(74) Vertreter: Philipp, Matthias

(56) Entgegenhaltungen:
- WO-A-99/35942
- DE-A1- 10 323 284
- US-A- 5 405 066

## Beschreibung

Die Erfindung betrifft eine Anziehhilfe zum Anziehen von Arm-Kompressionsstrümpfen. Eine dergleichen Anziehhilfe wurde Z.B. in Dokument DE 103 23 284 A offenbart.

Personen, die von einer Schwäche der Lymphdrainagefunktion im Arm betroffen sind, bzw. denen beispielsweise im Rahmen einer Brustkrebsbehandlung die Lymphe in einem Armbereich operativ entfernt worden ist, sind häufig auf die Anwendung von Arm-Kompressionsstrümpfen angewiesen, um die Lymphdrainagefunktion zu unterstützen bzw. zu ersetzen.

Nun ist allerdings, gerade auch für Personen mit einer geschwächten bzw. entfernten Lymphe, das Anziehen eines Arm-Kompressionsstrumpfes häufig mit Schwierigkeiten verbunden, da der Vorgang mit nur einer Hand ausgeführt werden muß. Hier will die Erfindung Abhilfe schaffen.

Die Aufgabe der Erfindung besteht darin, eine Anziehhilfe zum Anziehen von Arm-Kompressionsstrümpfen bereitzustellen, mit der der Anlegevorgang eines Arm-Kompressionsstrumpfes in normaler Körperhaltung und sogar im Sitzen ohne Schwierigkeiten ausgeführt werden kann.

Diese Aufgabe wird erfindungsgemäß durch eine Anziehhilfe zum Anziehen von Arm-Kompressionsstrümpfen gelöst, mit zwei in gegenseitigem Abstand angeordneten Hauptstreben, die im wesentlichen parallel oder leicht V-förmig zueinander angeordnet sind, wobei erste Enden der Hauptstreben an einem Grundgestell gehalten und zweite Enden der Hauptstreben durch einen bogenförmigen Bügel miteinander verbunden sind, und wobei das Grundgestell zur Auflage auf einem kantennahen Bereich einer Tischplatte einen in einem Abstand zu den Hauptstreben angeordneten ebenen Auflagebereich zur Auflage auf die Tischplatte und einen von diesem abgewinkelten Anlagebereich zur Anlage an einer Kante aufweist.

Diese Ausgestaltung ermöglicht das Auflegen der Anziehhilfe beispielsweise auf einen Rand-oder Kantenbereich einer Tischplatte, wobei der Auflagebereich auf der Tischplatte aufliegt und der Anlagebereich gegen die Kante zur Anlage kommt, so daß eine fixierte Position der Anziehhilfe gegeben ist.

Bevorzugt ist vorgesehen, daß der Bügel halbkreisförmig ausgebildet ist.

Weiterhin können Hilfsstreben vorgesehen sein, die parallel oder unter einem flachen Winkel im Abstand zu den Hauptstreben entlang einer zylindrischen oder kegelförmigen Umfangskontur angeordnet sind. Dadurch ist sichergestellt, daß der Kompressionsstrumpf im auf die Streben aufgezogenen Ausgangszustand tunnelförmig geöffnet ist und den Anziehvorgang erleichtert.

Das Grundgestell kann einen U-förmigen, C-förmigen, rechteckförmigen, quadratischen oder runden Gestellbügel aufweisen, der senkrecht zu dem Auflagebereich und den Haupt-und Hilfsstreben angeordnet ist. Der Auflagebereich wiederum kann einen U-förmigen, C-förmigen, rechteckförmigen, quadratischen oder runden Auflagebügel aufweisen, der an dem Gestellbügel befestigt sein kann.

Zweckmäßigerweise ist vorgesehen, daß der Anlagebereich rechtwinklig von dem Auflagebereich abgewinkelt ist.

In weiterer Ausgestaltung kann vorgesehen sein, daß der Anlagebereich einen nochmals abgewinkelten Sicherungsbereich zum Untergreifen eines Randbereichs einer Tischplatte aufweist.

Alternativ oder zusätzlich kann der Anlagebereich eine Klemmeinrichtung zur Klemmbefestigung der Anziehhilfe, an einem Randbereich einer Tischplatte, aufweisen.

Zweckmäßigerweise kann ferner vorgesehen sein, daß der Anlagebereich ein rutschhemmendes Material aufweist.

Die Erfindung wird nachfolgend anhand eines Ausführungsbeispiels weiter erläutert, wobei auf eine Zeichnung Bezug genommen ist, in der
- Fig.: 1 eine Seitenansicht einer erfindungsgemäßen Anziehhilfe zeigt,
- Fig. 2: eine Vorderansicht der Anziehhilfe nach Fig. 1 in Richtung II in Fig. 3 zeigt, und
- Fig. 3: eine Draufsicht auf die Anziehhilfe nach Fig. 1 und 2 zeigt.

Die Anziehhilfe gemäß der dargestellten Ausführungsform weist zunächst zwei in gegenseitigem Abstand und im wesentlichen parallel zueinander angeordnete Hauptstreben 2 auf, deren obere Enden 2a durch einen bogenförmigen Bügel 4 miteinander verbunden sind. Untere Enden 2b der Hauptstreben 2 sind über eine Abkröpfung 2c mit Schenkelenden 6a eines C-förmigen, ebenen Gestellbügels 6 verbunden.

Hilfsstreben 8 verlaufen von der Mitte des Bügels 4 im wesentlichen parallel zu den Hauptstreben 2 in Richtung auf den Gestellbügel 6 und sind etwa in dessen Höhe abgewinkelt und über Stegabschnitte 8a mit dem Gestellbügel 6 verbunden.

Die vier Haupt- und Hilfsstreben 2, 8 verlaufen somit ausgehend von dem Bügel 4 im wesentlichen parallel bzw. leicht divergierend und sind auf einer gedachten zylindrischen oder kegelförmigen Umfangskontur angeordnet, so daß ein über die Streben aufgezogener Kompressionsstrumpf eine aufgeweitete tunnelförmige Gestalt annimmt, die das Einfahren einer Hand und das Anziehen insgesamt erleichtert.

An dem Gestellbügel 6 ist, etwa senkrecht dazu, ein im wesentlichen rechteckförmiger Auflagebügel 10 befestigt, der in dem dargestellten Ausführungsbeispiel aus zwei einen Auflagebereich bildenden Auflagestreben 12, gegenüber diesen abgewinkelten Anlagestreben 14 und einem diese verbindenden Anlagesteg 16, die einen Anlagebereich bilden, gebildet ist. An dem Anlagesteg 16 ist ein gegenüber den Anlagestreben 14 nochmals abgewinkelt angeordneter Sicherungsbügel 18 befestigt, der aus zwei Sicherungsstreben 18a und einem diese verbindenden Sicherungssteg 18b besteht und einen Sicherungsbereich bildet.

Wie in Fig. 1 angedeutet ist, kann die Anziehhilfe (in gegenüber Fig. 1 um 90° gedrehter Stellung) auf einen kantennahen Bereich einer Tischplatte 20 , aufgelegt werden, wobei die einen Auflagebereich bildenden Auflagestreben 12 sowie ein Teil des Gestellbügels 6 auf der Tischplatte 20 aufliegen und die einen Anlagebereich bildenden Anlagestreben 14 gegen eine Kante der Tischplatte anliegen, so daß die Anziehhilfe positionsmäßig festgelegt ist. Eine weitere Sicherung gegen unbeabsichtigte Verlagerung der Anziehhilfe ist durch den Sicherungsbügel 18 gegeben, der die Tischplatte 20 untergreift und dadurch verhindert, daß der Auflagebügel 10 im Kantenbereich der Platte abheben kann. Der Sicherungsbügel kann verstellbar gehalten sein, um eine Anlage an unterschiedlich starke Tischplatten zu erleichtern. Auch kann er als Klemmelement ausgebildet sein, um eine Klemmbefestigung zu ermöglichen.

Nach Aufziehen eines Arm-Kompressionsstrumpfs auf die Haupt- und Hilfsstreben 2, 8 kann ein Benutzer seine Hand beginnend bei einer Position in der Nähe des Bügels 4 in den schlauch- oder tunnelförmig geöffneten Strumpf einführen und in Richtung auf den Gestellbügel 6 und darüber hinaus vorwärtsbewegen, bis der Strumpf vollständig von den Streben abgezogen worden ist und sich auf den Arm angelegt hat. Dieser Anziehvorgang kann in einfachster Weise sogar in auf einem Stuhl vor einem Tisch sitzender Stellung ausgeführt werden.

Um eine ungewollte Verlagerung der Anziehhilfe zu vermeiden, kann der Auflagebereich 10 mit einem rutschhemmenden Material wie Gummi o.ä. versehen sein.

## Patentansprüche

1. Anziehhilfe zum Anziehen von Arm-Kompressionsstrümpfen, mit zwei in gegenseitigem Abstand angeordneten Hauptstreben (2), die parallel oder V-förmig zueinander angeordnet sind, und mit Hilfsstreben (8), die parallel oder unter einem flachen Winkel im Abstand zu den Hauptstreben (2) entlang einer zylindrischen oder kegelförmigen Umfangskontur angeordnet sind, wobei erste Enden (2b) der Hauptstreben (2) an einem Grundgestell (6) gehalten und zweite Enden (2a) der Hauptstreben (2) durch einen bogenförmigen Bügel (4) miteinander verbunden sind, und wobei das Grundgestell (6) zur Auflage auf einem kantennahen Bereich einer Tiscplatte (20) einen in einem Abstand zu den Hauptstreben (2) angeordneten ebenen Auflagebereich zur Auflage auf die Tiscplatte und einen von diesem abgewinkelten Anlagebereich (14, 16) zur Anlage an einer Kante aufweist, **dadurch gekennzeichnet, dass** das Grundgestell (6) einen ebenen Gestellbügel aufweist, der senkrecht zu dem Auflagebereich und zu den Hauptstreben (2) und Hilfsstreben (8) angeordnet ist.

2. Anziehhilfe nach Anspruch 1, **dadurch gekennzeichnet, dass** der Bügel (4) halbkreisförmig ausgebildet ist.

3. Anziehhilfe nach einem der vorangehenden Ansprüche, **dadurch gekennzeichnet, dass** das Grundgestell (6) einen U-förmigen, C-förmigen, rechteckförmigen, quadratischen oder runden Gestellbügel aufweist.

4. Anziehhilfe nach einem der vorangehenden Ansprüche, **dadurch gekennzeichnet, dass** der Auflagebereich einen U-förmigen, C-förmigen, rechteckförmigen, quadratischen oder runden Auflagebügel (10) aufweist.

5. Anziehhilfe nach Anspruch 4, **dadurch gekennzeichnet, dass** der Auflagebügel (10) an dem Grundgestell (6) befestigt ist.

6. Anziehhilfe nach Anspruch 4 oder 5, **dadurch gekennzeichnet, dass** der Anlagebereich (14, 16) rechtwinklig von dem Auflagebereich abgewinkelt ist.

7. Anziehhilfe nach einem der vorangehenden Ansprüche, **dadurch gekennzeichnet, dass** der Anlagebereich (14, 16) einen nochmals abgewinkelten Sicherungsbereich (18) zum Untergreifen eines Randbereichs der Tischplatte aufweist.

8. Anziehhilfe nach einem der vorangehenden Ansprüche, **dadurch gekennzeichnet, dass** der Anlagebereich (14, 16) eine Klemmeinrichtung zur Klemmbefestigung der Anziehhilfe etwa an einem Randbereich der Tischplatte aufweist.

9. Anziehhilfe nach einem der vorangehenden Ansprüche, **dadurch gekennzeichnet, dass** der Auflagebereich ein rutschhemmendes Material aufweist.

## Claims

1. Device for assisting in putting on anti-compression elastic hosiery, with two main stiffeners (2) arranged at a distance opposite to each other either parallel or V-shaped, and with auxiliary stiffeners (8), which are arranged parallel or at a flat angle at a distance of the main stiffeners (2) along a cylindrical or cone shaped circumferential contour, whereby the first ends (2b) of the main stiffeners (2) are attached to a base frame (6) and the second ends (2a) of the main stiffeners (2) are connected together with an arched bracket (4), whereby the base frame (6) has a flat resting surface (14,16) for purposes of resting near the edge of a table top (20) arranged at a distance of the main stiffeners (2) and an angled edge area (14, 16) attached to this resting surface for resting against an edge, **characterised by** the base frame (6) having a flat frame bracket, which is arranged at right angles vertically to the resting surface (2) and the auxiliary stiffeners (8).

2. Device for assisting in putting on elastic hosiery according to Claim 1, **characterised by** the bracket (4) being designed as a semi circle.

3. Device for assisting in putting on elastic hosiery according to one of the preceding claims, **characterised by** the base frame (6) having a U-shaped, C-shaped, rectangular, square or round frame bracket.

4. Device for assisting in putting on elastic hosiery according to one of the preceding claims, **characterised by** the resting area having a U-shaped, C-shaped, rectangular, square or round resting bracket (10).

5. Device for assisting in putting on elastic hosiery according to Claim 4, **characterised by** the resting bracket (10) being attached to the base frame (6).

6. Device for assisting in putting on elastic hosiery according to Claim 4 or 5, **characterised by** the edge area (14, 16) being at right angles to the resting area.

7. Device for assisting in putting on elastic hosiery according to one of the preceding claims, **characterised by** the edge area (14, 16) having another angled safety area (18) for reaching over and under the edge of the table top.

8. Device for assisting in putting on elastic hosiery according to one of the preceding claims, **characterised by** the edge area (14, 16) having a clamping device for clamping the device for assisting in putting on elastic hosiery for instance to the edge area of a table top.

9. Device for assisting in putting on elastic hosiery according to one of the preceding claims, **characterised by** the resting area having slip resistant material.

## Revendications

1. Aide à l'habillage destinée à enfiler des bas de contention pour bras, avec deux entretoises principales (2) disposées selon un espacement mutuel, agencées parallèlement ou enforme de V l'une par rapport à l'autre, et avec des entretoises auxiliaires (8), disposées parallèlement ou sous un angle plat, à une certaine distance des entretoises principales (2), le long d'un contour périphérique cylindrique ou conique, des premières extrémités (2b) des entretoises principales (2) étant maintenues sur un bâti de base (6), et des deuxièmes extrémités (2a) des entretoises principales (2) étant reliées ensemble au moyen d'un arceau (4) en forme d'arc, et le bâti de base (6), pour le repos sur une zone proche du bord, d'une plaque de table (20), présente une zone de dépose plan, disposée à distance des entretoises principales (2), pour la dépose sur la plaque de table, et une zone d'appui (14, 16), inclinée sous un certain angle par rapport à celle-ci, pour l'appui sur un bord, **caractérisée en ce que** le bâti de base (6) présente un arceau de bâti plan, disposé perpendiculairement à la zone de dépose et aux entretoises principales (2) et entretoises auxiliaires (8).

2. Aide à l'habillage selon la revendication 1, **caractérisée en ce que** l'arceau (4) est conformé en demi cercle.

3. Aide à l'habillage selon l'une des revendications précédentes, **caractérisée en ce que** le bâti de base (6) présente un arceau de bâti en forme de U, en forme de C, en forme de rectangle, en forme de carré ou rond.

4. Aide à l'habillage selon l'une des revendications précédentes, **caractérisée en ce que** la zone de dépose présente un arceau de dépose (10) en forme de U, en forme de C, en forme de rectangle, en forme de carré ou rond.

5. Aide à l'habillage selon la revendication 4, **caractérisée en ce que** l'arceau de dépose (10) est fixé au bâti de base (6).

6. Aide à l'habillage selon la revendication 4 ou 5, **caractérisée en ce que** la zone d'appui (14, 16) est inclinée à angle droit par rapport à la zone de dépose.

7. Aide à l'habillage selon l'une des revendications précédentes, **caractérisée en ce que** la zone d'appui (14, 16) présente une zone de sécurité (18), inclinée encore une fois sous un certain angle, pour saisir par le dessous une zone de bordure de la plaque de table.

8. Aide à l'habillage selon l'une des revendications précédentes, **caractérisée en ce que** la zone d'appui (14, 16) présente un dispositif de serrage pour la fixation par serrage de l'aide à l'habillage, par exemple sur une zone de bordure de la plaque de table.

9. Aide à l'habillage selon l'une des revendications précédentes, **caractérisée en ce que** la zone de dépose présente un matériau empêchant le ripage.
